# EUROPÄISCHE PATENTSCHRIFT

(11) **EP 1 358 101 B1**
(45) Veröffentlichungstag und Bekanntmachung des Hinweises auf die Patenterteilung: **22.09.2004**
(21) Anmeldenummer: 02710661.6
(22) Anmeldetag: 31.01.2002
(51) Int. Cl.: B63B 35/28

(54) **BEHÄLTER ZUR BEFÖRDERUNG VON FRISCHWASSER AUF DEM SEEWEG**
CONTAINER FOR TRANSPORTING FRESH WATER BY SEA
CONTENANT DE TRANSPORT D'EAU DOUCE PAR VOIE MARITIME

(30) Priorität: 06.02.2001 AT 1852001
(43) Veröffentlichungstag der Anmeldung: 05.11.2003
(73) Patentinhaber: Kranebitter, Franz, 1230 Wien (AT)
(72) Erfinder: Kranebitter, Franz, 1230 Wien (AT)
(74) Vertreter: Babeluk, Michael, Dipl.-Ing.
(86) Internationale Anmeldenummer: PCT/AT2002/000038
(87) Internationale Veröffentlichungsnummer: WO 2002/062655

(56) Entgegenhaltungen:
- EP-A- 0 687 625
- DE-B- 1 110 542
- DE-B- 1 131 113
- GB-A- 933 889

## Beschreibung

Die Erfindung betrifft einen Behälter zur Beförderung von Frischwasser auf dem Seeweg mit einer flexiblen Hülle zur Aufnahme des Frischwassers und einer mit der Hülle verbundenen Zugvorrichtung, die aus einem rohrförmigen Haltekörper besteht und zur Anlenkung von Zaumleinen dient.

Der ökonomische Transport von großen Frischwassermengen auf dem Seeweg gewinnt zunehmende Bedeutung um küstennahe Gebiete mit Wassermangel durch Frischwasser von küstennahen Gebieten mit Wasserüberschuss zu versorgen.

Die sporadische Wasserversorgung von Inseln und küstennahen Zonen während Trockenperioden mittels Tankschiffen wird seit vielen Jahren durchgeführt, obwohl diese Versorgungsart teuer und mit großem Aufwand bei Beladung und Entladung verbunden ist. Seit einiger Zeit wurde nun versucht, durch die Verwendung von schwimmenden, flexiblen Behältern - gezogen durch kleine Schleppschiffe - die Transportkosten zu senken. Alle bekannten und in der Praxis verwendeten Behälter haben die Form eines Torpedos oder eines Bootes und daher eine quasi punktförmige Befestigung des Zugseiles am Bug. Diese Anordnung führt zu Spannungsspitzen um diese Befestigungsstelle und damit oft zur Zerstörung des flexiblen Behälters. Bisher konnten diese Probleme nur durch eine Begrenzung der maximalen Größe der flexiblen Behälter, die heute in der Praxis bei ca. 20.000 m³ liegt, beherrscht werden. Eine Senkung der Transportkosten kann jedoch nur durch Vergrößerung der flexiblen Behälter um mehr als das zehnfache der bisherigen Größe erreicht werden. Die Beladung und Entladung erfolgte bisher über Schläuche, und es sind spezielle Beladungs- und Entladungsstationen, welche zur ökonomische Handhabung von so großen Wassermengen erforderlich wären, bisher nicht bekannt geworden.

Aus der GB 933 889 A ist ein schwimmender Behälter bekannt, der eine flexible Hülle aufweist, die an einem Ende von einem Zylinder außerhalb des Behälters gehalten ist. Dies kann in einem gewissen Umfang zur Verteilung mechanischer Kräfte beitragen, das Befüllen und Entleeren eines solchen Behälters ist jedoch, wie oben beschrieben, nur über Schläuche oder dergleichen möglich. Eine schnelle Beladung und Entladung der Behälter in den Ladestationen und Entladestationen ist auf diese Weise nicht möglich.

Aufgabe der vorliegenden Erfindung ist es, einen Behälter zu schaffen, mit dem ein wirtschaftlicherer Transport von Frischwasser auf dem Seeweg möglich ist. Dies soll einerseits durch eine Vergrößerung des Behältervolumens im Vergleich zu herkömmlichen Behältern möglich sein und andererseits durch einen schnellen Umschlag des Behälterinhalts in Lade- und Entladestationen.

Erfindungsgemäß werden diese Aufgaben dadurch gelöst, dass der rohrförmige Haltekörper zumindest teilweise von der flexiblen Hülle umschlossen ist und dass sich Füll- bzw. Entleerungsöffnungen in dem rohrförmigen Haltekörper direkt in den von der flexiblen Hülle umschlossenen Raum öffnen. Wesentlich an der erfindungsgemäßen Lösung ist, dass der rohrförmige Haltekörper, der dazu dient, die Kräfte auf die flexible Hülle so einzuleiten, dass deren großflächige Verteilung sichergestellt ist, auch dazu herangezogen wird, einen besonders schnellen Ladeund Entladevorgang zu ermöglichen. Auf diese Weise können nicht nur Behälter mit sehr großem Volumen realisiert werden, sondern es kann auch ein schneller Umschlag an der Küste und damit eine kurze Verweilzeit an den Endpunkten des Transportweges gewährleistet werden.

Eine günstige Kraftverteilung innerhalb der flexiblen Hülle kann dadurch erreicht werden, dass die flexible Hülle in leerem Zustand im Grundriss im Wesentlichen rechteckig ist und dass sich der rohrförmige Haltekörper über die gesamte Breite der flexiblen Hülle erstreckt.

Eine Erhöhung der Belastbarkeit der flexiblen Hülle kann bevorzugter Weise dadurch erreicht werden, dass die flexible Hülle als in Längsrichtung nahtlos ausgebildeter Schlauch ausgeführt ist. Auf diese Weise werden Schwachstellen im Bereich von Nähten weitgehend vermieden und der Aufwand bzw. die Kosten der Herstellung solcher Schweißnähte können eingespart werden.

In einer bevorzugten Ausführungsvariante der Erfindung ist vorgesehen, dass der rohrförmige Haltekörper Befestigungslaschen aufweist, die einerseits zur Befestigung der Zaumleinen und andererseits zur Arretierung an einem Lade-Ponton oder einem Entlade-Ponton ausgebildet sind. Auf diese Weise kann eine leichte Manipulation des Behälters von der Transportstellung in die Be- bzw. Entladestellung erreicht werden.

Weiters ist es bevorzugt, wenn eine Mehrzahl von Füll- bzw. Entleerungsöffnungen über die Länge des rohrförmigen Haltekörpers verteilt angeordnet sind und dass an den seitlichen Endbereichen jeweils ein Anschlussstutzen vorgesehen ist, der sich nach außen hin öffnet. Dadurch kann eine besonders große Durchflussmenge beim Befüllen oder Entladen erreicht werden.

Für eine einfache Manipulation des erfindungsgemäßen Behälters ist es günstig, wenn der Haltekörper eine vorbestimmte Höhe im Wasser einnimmt. Die Höhe kann bevorzugter Weise dadurch eingestellt werden, dass am rohrförmigen Haltekörper ein Schwimmkörper vorgesehen ist.

Weiters betrifft die Erfindung ein Verfahren zum Befüllen oder Entleeren eines Behälters der oben beschriebenen Art. Erfindungsgemäß ist dieses Verfahren dadurch gekennzeichnet, dass der rohrförmige Haltekörper zum Befüllen mit einem Lade-Ponton verbunden wird, das einen Sammelbehälter für Frischwasser aufweist und dass der Sammelbehälter mit dem rohrförmigen Haltekörper zur Übergabe von Frischwasser verbunden wird. Besonders günstig ist es, wenn der rohrförmige Haltekörper über schwenkbare Ladeleitungen mit dem Lade-Ponton verbunden wird, um die wechselnde Eintauchtiefe des Haltekörpers auszugleichen.

Eine technisch besonders einfache Lösung des erfindungsgemäßen Verfahrens ist gegeben, wenn beim Befüllen des Behälters das Frischwasser über einen Ladeturm in den Lade-Ponton zugeführt wird, wobei das Frischwasser vorzugsweise im freien Fall aus dem Ladeturm in den Lade-Ponton übergeben wird.

Die Entladung kann in bevorzugter Weise dadurch bewerkstelligt werden, dass der Behälter zur Durchführung des Entladevorganges von einem Aufroll-Katamaran aufgerollt wird.

Um die auf einen großen Behälter einwirkenden Kräfte durch Wind und Seegang abzuleiten, ist es bevorzugt, wenn der rohrförmige Haltekörper beim Entleeren des Behälters über die Zaumleinen an dem Entlade-Ponton befestigt wird. Insbesondere ist es in diesem Zusammenhang günstig, wenn der Entlade-Ponton während des Entleerens des Behälters schwenkbar um einen Entladeturm gehalten wird. Ähnliches gilt in analoger Weise für das Befüllen des Behälters.

In der Folge wird die Erfindung anhand der in den Figuren dargestellten Ausführungsbeispiele näher erläutert. Es zeigen
- Fig. 1a: eine schematische Darstellung eines von einem Schleppschiff gezogenen erfindungsgemäßen Behälters in einer seitlichen Ansicht;
- Fig. 1b: den Behälter von Fig. 1a in einer Ansicht von oben;
- Fig. 2a: eine Ausführungsvariante der Erfindung in einer seitlichen Ansicht beim Transport in leerem Zustand;
- Fig. 2b: die Ausführungsvariante von Fig. 2a in einer Ansicht von oben beim Transport in leerem Zustand;
- Fig. 3a: eine Ansicht eines Details einer erfindungsgemäßen Vorrichtung in einer Ansicht von oben;
- Fig. 3b: einen Schnitt nach Linie IIIb-IIIb in Fig. 3a;
- Fig. 4a: eine seitliche Ansicht eines erfindungsgemäßen Behälters in einer Ladestation;
- Fig. 4b: eine Ansicht entsprechend der Fig. 4a von oben;
- Fig. 5a: einen erfindungsgemäßen Behälter in einer Entladestation in seitlicher Ansicht; und
- Fig. 5b: eine Ansicht entsprechend Fig. 5a von oben.

In den Fig. 1a und Fig. 1b ist ein erfindungsgemäßer Behälter während des Transports in gefülltem Zustand gezeigt. Ein Schleppschiff 1 ist mit dem Behälter über eine Zugleine 7 und zwei Zaumleinen 6 verbunden, die an Befestigungslaschen 5 eines Haltekörpers 2 angelenkt sind, der im Wesentlichen in der Form eines Rohres ausgebildet ist. An dem Haltekörper 2 ist eine schlauchförmige flexible Hülle 3 befestigt, die in der Draufsicht im Wesentlichen rechteckig ist und die mit Frischwasser gefüllt ist. An dem, dem Haltekörper 2 gegenüberliegenden Ende der flexiblen Hülle 3 ist ein ebenfalls zylindrisch ausgebildetes Endrohr 4 vorgesehen, der die flexible Hülle 3 abschließt. Über die Leinen 36 kann der dargestellte Behälter über Trossen 34 an ein Zugschiff angekoppelt werden.

Die Fig. 2a und Fig. 2b zeigen den Transport eines erfindungsgemäßen Behälters in entleertem Zustand. Dabei ist die flexible Hülle 3 auf dem Endrohr 4 aufgewickelt, und der Haltekörper 2 befindet sich unmittelbar neben diesem Wickel. Um den Fahrtwiderstand zu minimieren, wird der Behälter in Axialrichtung des Haltekörpers 2 bzw. des Endrohres 4 gezogen.

Die Fig. 3a und Fig. 3b zeigen den Haltekörper 2 im Detail. In dem Bereich des Haltekörpers 2, der zum Inneren der hier nicht dargestellten flexiblen Hülle 3 orientiert ist, ist eine Vielzahl von Füll- bzw. Entleerungsöffnungen 12 vorgesehen, durch die das Frischwasser aus dem Innenraum des Hattekörpers 2 in den Innenraum der flexiblen Hülle 3 strömen kann. Die Zufuhr des Frischwassers in das Innere des Haltkörpers 2 erfolgt über Stutzen 35.

Die Fig. 4a und Fig. 4b zeigen den Befüllungsvorgang des erfindungsgemäßen Behälters. Über eine Zufuhrleitung 32 strömt das Frischwasser in einen zylindrisch ausgebildeten Ladeturm 13, an dessen Oberseite ein Auslass 20 vorgesehen ist, aus dem das Frischwasser im freiem Fall ausströmen gelassen wird. An dem Ladeturm 13 ist ein Ring 14 höhenverschiebbar angeordnet, an dem unter Zwischenschaltung eines Fenders 15 über Trossen 34 ein Ladeponton 8 befestigt ist. In dem Ladeponton 8 ist ein Sammelbehälter 21 ausgebildet, in dem das aus dem Auslass 20 ausströmende Frischwasser gesammelt wird. An den Sammelbehälter 21 schließt sich ein Entlüftungsbehälter 18 an, der dazu dient, in das Frischwasser eingetragene Luft zu entfernen.

An dem Ladeponton 8 sind seitlich schwenkbar Andockarme 16 angebracht, an denen der Haltekörper 2 des Behälters angedockt werden kann. Weiters sind gemeinsam mit den Andockarmen 16 schwenkbare Ladeleitungen 19 vorgesehen, durch die das Frischwasser aus dem Entlüftungsbehälter 18 in den Haltekörper 2 einströmt.

Die gesamte Anordnung aus Ladeponton 8 und dem erfindungsgemäßen Behälter, der daran angekoppelt ist, ist während des Befüllungsvorganges um die vertikale Achse des Ladeturms 13 schwenkbar und entsprechend dem Meeresspiegel höhenmäßig veränderlich. Trossen 34 dienen zur Fixierung und können im Fall von Stürmen gelockert werden, um Beschädigungen des Behälters zu vermeiden. Durch die Flexibilität wird zuverlässig verhindert, dass auch bei schwerer See oder Sturm unzulässig große Kräfte auf den Ladeturm 13 oder den Ladeponton 8 ausgeübt werden, die zu Beschädigungen führen können.

In den Fig. 5a und Fig. 5b ist der Entladevorgang des erfindungsgemäßen Behälters gezeigt. Ein Aufroll-Katamaran 33 ist dazu vorgesehen, die flexible Hülle 3 des Behälters am Endrohr 4 aufzuwickeln. Der Aufwickelvorgang wird durch seitlich an dem Endrohr 4 angebrachte Endscheiben 39 gesichert. Beim Entladen ist der Haltekörper 2 an Andockarmen 25 befestigt und wird über Entladeleitungen 28 entleert. Die Andockarme 25 und die Entladeleitungen 28 sind schwenkbar an einem Entladeponton 9 befestigt, das einen Sammelbehälter 27. enthält. In dem Sammelbehälter 27 ist eine Mehrzahl von Tauchpumpen 29 angeordnet, die das Frischwasser durch Rohrleitungen 30 pumpen, die an einem Traggerüst 31 befestigt sind. Aus der Rohrleitung 30 strömt das Frischwasser in freiem Fall in einen Entladeturm 22 und wird über Rohrleitungen 37 abgeführt.

Der Entladeponton 9 ist analog zum Ladeponton 8 über Trossen 38 an einem Ring 23 befestigt, der drehbar und höhenverschiebbar am Entladeturm 22 gleitet. Ein Fender 24 dient dazu, den Entladeponton 9 in einem vorbestimmten Abstand zum Entladeturm 22 zu halten.

In der Fig. 4a und der Fig. 5a ist mit unterbrochenen Linien eine Stellung der Andockarme 16, bzw. 25 samt daran befestigtem Haltekörper 2 gezeigt, bevor der Ladevorgang begonnen hat bzw. nachdem der Entladevorgang beendet ist. Zur Unterscheidung ist der Halteköper 2 hier mit 2* bezeichnet. Durch diese Darstellung ist die Schwenkbarkeit der Andockarme 16 um die Achse 17 bzw. die Schwenkbarkeit der Andockarme 25 um die Achse 26 ersichtlich.

Das Entladeponton 9 ist mit einer ausreichend starken Energieversorgung für den Betrieb seiner Pumpen und Winden ausgestattet, um eine schnelle Entleerung zu gewährleisten. Diese schnelle Entleerung wird insbesondere dadurch erreicht, dass das Wasser aus dem Inneren der flexiblen Hülle 3 über die Füll- bzw. Entleerungsöffnungen 12 in den Haltekörper 2 einströmt oder umgekehrt bei der Beladung aus dem Haltekörper 2 über die Füll- bzw. Entleerungsöffnungen 12 in die flexible Hülle 3 einströmt.

Die Verwendung des Aufroll-Katamarans 33 ermöglicht es, das Wasser aus der flexiblen Hülle 3 ohne Verwendung von Pumpen in den Sammelbehälter 27 strömen zu lassen.

## Patentansprüche

1. Behälter zur Beförderung von Frischwasser auf dem Seeweg mit einer flexiblen Hülle (3) zur Aufnahme des Frischwassers und einer mit der Hülle (3) verbundenen Zugvorrichtung, die aus einem rohrförmigen Haltekörper (2) besteht und zur Anlenkung von Zaumleinen (6) dient, **dadurch gekennzeichnet, dass** der rohrförmige Haltekörper (2) zumindest teilweise von der flexiblen Hülle (3) umschlossen ist und dass sich Füll- bzw. Entleerungsöffnungen (12) in dem rohrförmigen Haltekörper (2) direkt in den von der flexiblen Hülle (3) umschlossenen Raum öffnen.

2. Behälter nach Anspruch 1, **dadurch gekennzeichnet, dass** die flexible Hülle (3) in leerem Zustand im Grundriss im Wesentlichen rechteckig ist und dass sich der rohrförmige Haltekörper (2) über die gesamte Breite der flexiblen Hülle (3) erstreckt, die als in Längsrichtung nahtlos ausgebildeter Schlauch ausgeführt ist.

3. Behälter nach einem der Ansprüche 1 oder 2, **dadurch gekennzeichnet, dass** an dem dem rohrförmigen Haltekörper (2) gegenüberliegenden Ende der flexiblen Hülle (3) ein Endrohr (4) vorgesehen ist, das Endscheiben aufweist.

4. Behälter nach einem der Ansprüche 1 bis 3, **dadurch gekennzeichnet, dass** der rohrförmige Haltekörper (2) Befestigungslaschen (5) aufweist, die einerseits zur Befestigung der Zaumleinen (6) und andererseits zur Arretierung in einem Lade-Ponton (8) oder einem Entlade-Ponton (9) ausgebildet sind.

5. Behälter nach einem der Ansprüche 1 bis 4, **dadurch gekennzeichnet, dass** eine Mehrzahl von Füll- bzw. Entleerungsöffnungen über die Länge des rohrförmigen Haltekörpers (2) verteilt angeordnet sind und dass an den seitlichen Endbereichen jeweils ein Anschlussstutzen (35) vorgesehen ist, der sich nach außen hin öffnet.

6. Behälter nach einem der Ansprüche 1 bis 5, **dadurch gekennzeichnet, dass** am rohrförmigen Haltekörper (2) ein Schwimmkörper vorgesehen ist.

7. Verfahren zum Befüllen oder Entleeren eines Behälters nach einem der Ansprüche 1 bis 6, **dadurch gekennzeichnet, dass** der rohrförmige Haltekörper (2) zum Befüllen mit einem Lade-Ponton (8) verbunden wird, das einen Sammelbehälter (21) für Frischwasser aufweist, und dass der Sammelbehälter (21) mit dem rohrförmigen Haltekörper (2) zur Übergabe von Frischwasser verbunden wird.

8. Verfahren nach Anspruch 7, **dadurch gekennzeichnet, dass** der rohrförmige Haltekörper (2) über schwenkbare Ladeleitungen (19) mit dem Lade-Ponton (8) verbunden wird, um die wechselnde Eintauchtiefe des Haltekörpers (2) auszugleichen.

9. Verfahren nach einem der Ansprüche 7 bis 8, **dadurch gekennzeichnet, dass** der Lade-Ponton (8) während des Befüllens des Behälters schwenkbar um einen Ladeturm (13) gehalten wird und dass der Lade-Ponton (8) während des Befüllens des Behälters vorzugsweise durch einen Fender (15) von einem Ladeturm (13) entfernt gehalten wird.

10. Verfahren nach einem der Ansprüche 7 bis 9, **dadurch gekennzeichnet, dass** beim Befüllen des Behälters das Frischwasser über einen Ladeturm (13) in den Lade-Ponton (8) zugeführt wird, wobei das Frischwasser vorzugsweise im freien Fall aus dem Ladeturm (13) in den Lade-Ponton (8) übergeben wird.

11. Verfahren nach einem der Ansprüche 7 bis 10, **dadurch gekennzeichnet, dass** der rohrförmige Haltekörper (2) zum Entleeren des Behälters mit einem Entlade-Ponton (9) verbunden wird, das einen Sammelbehälter (27) für Frischwasser aufweist und dass der Sammelbehälter (27) mit dem rohrförmigen Haltekörper (2) zur Übergabe von Frischwasser verbunden wird.

12. Verfahren nach einem der Ansprüche 7 bis 11, **dadurch gekennzeichnet, dass** der Behälter zur Durchführung des Entladevorganges von einem Aufroll-Katamaran (33) aufgerollt wird.

13. Verfahren nach einem der Ansprüche 7 bis 12, **dadurch gekennzeichnet, dass** der rohrförmige Haltekörper (2) über schwenkbare Entladeleitungen (28) mit dem Entlade-Ponton (9) verbunden wird, um die wechselnde Eintauchtiefe des Haltekörpers (2) auszugleichen.

14. Verfahren nach einem der Ansprüche 7 bis 13, **dadurch gekennzeichnet, dass** der Entlade-Ponton (9) während des Entleerens des Behälters schwenkbar um einen Entladeturm (22) gehalten wird und dass der Entlade-Ponton (9) während des Entleerens des Behälters vorzugsweise durch einen Fender (24) von einem Entladeturm (22) entfernt gehalten wird.

15. Verfahren nach einem der Ansprüche 7 bis 14, **dadurch gekennzeichnet, dass** beim Entleeren des Behälters das Frischwasser von einem Entlade-Ponton (9) in einen Entladeturm (22) zugeführt wird, wobei das Frischwasser vorzugsweise im freien Fall aus dem Entlade-Ponton (9) in den Entladeturm (22) übergeben wird.

## Claims

1. A container for transporting fresh water by sea, comprising a flexible covering (3) for receiving fresh water and a pulling device which is joined to the covering (3), is made of a tubular retaining body (2) and is used for coupling bridle lines (6), **characterized in that** the tubular retaining body (2) is enclosed at least partly by the flexible covering (3) and that filling and emptying openings (12) in the tubular retaining body (2) open directly into the space enclosed by the flexible covering (3).

2. A container as claimed in claim 1, **characterized in that** the flexible covering (3) is substantially rectangular in its layout in the empty state and that the tubular retaining body (2) extends over the entire width of the flexible covering (3) which is configured as a tube which is seamless in the longitudinal direction.

3. A container as claimed in one of the claims 1 to 2, **characterized in that** at the end of the flexible covering (3) which is averted from the tubular retaining body (2) an end pipe (4) is provided which comprises end disks.

4. A container as claimed in one of the claims 1 to 3, **characterized in that** the tubular retaining body (2) comprises fastening brackets (5) which are configured on the one hand for fastening the bridle lines (6) and on the other hand for arresting in a loading pontoon (8) or an unloading pontoon (9).

5. A container as claimed in one of the claims 1 to 4, **characterized in that** a plurality of filling and emptying openings are arranged in a manner so as to be distributed over the length of the tubular retaining body (2) and that a connecting branch (35) each is provided at the lateral end regions, which branch opens to the outside.

6. A container as claimed in one of the claims 1 to 5, **characterized in that** a floating body is provided on the tubular retaining body (2).

7. A method for filling or emptying a container as claimed in one of the claims 1 to 6, **characterized in that** the tubular retaining body (2) is joined for filling with a loading pontoon (8) having a collecting container (21) for fresh water and that the collecting container (21) is connected with the tubular retaining body (2) for transferring fresh water.

8. A method as claimed in claim 7, **characterized in that** the tubular retaining body (2) is connected via swivelable loading lines (19) with the loading pontoon (8) in order to compensate the fluctuating immersion depth of the retaining body (2).

9. A method as claimed in one of the claims 7 to 8, **characterized in that** the loading pontoon (8) is held swivelably about a loading tower (13) during the loading of the container and that the loading pontoon (8) is held remote from a loading tower (13) preferably by a fender (15) during the filling of the container.

10. A method as claimed in one of the claims 7 to 9, **characterized in that** during the filling of the container the fresh water is supplied via a loading tower (13) to the loading pontoon (8), with the fresh water preferably being transferred in free fall from the loading tower (13) to the loading pontoon (8).

11. A method as claimed in one of the claims 7 to 10, **characterized in that** the tubular retaining body (2) is joined with an unloading pontoon (9) for emptying the container, which pontoon comprises a collecting container (27) for fresh water, and that the collecting container (27) is connected with the tubular retaining body (2) for the transfer of fresh water.

12. A method as claimed in one of the claims 7 to 11, **characterized in that** the container is rolled up by a roll-up catamaran (33) in order to perform the unloading process.

13. A method as claimed in one of the claims 7 to 12, **characterized in that** the tubular retaining body (2) is connected via swivelable unloading lines (28) with the unloading pontoon (9) in order to compensate the fluctuating immersion depth of the retaining body (2).

14. A method as claimed in one of the claims 7 to 13, **characterized in that** the unloading pontoon (9) is held swivelably about an unloading tower (22) during the emptying of the container and that the unloading pontoon (9) is held remote from the unloading tower (22) preferably by means of a fender (24) during the unloading of the container.

15. A method as claimed in one of the claims 7 to 14, **characterized in that** during the unloading of the container the fresh water is supplied from an unloading pontoon (9) to an unloading tower (22), with the fresh water preferably being transferred in free fall from the unloading pontoon (9) to the unloading tower (22).

## Revendications

1. Récipient pour transporter de l'eau douce par voie maritime, comportant une gaine (3) souple destinée à recevoir l'eau douce et un dispositif de traction, relié à la gaine (3), qui se compose d'un corps de maintien tubulaire (2) et sert à attacher des brides (6),
**caractérisé en ce que**
le corps de maintien tubulaire (2) est au moins en partie entouré par la gaine souple (3) et des ouvertures de remplissage et de vidage (12) s'ouvrent dans le corps de maintien tubulaire (2) directement dans l'espace entouré par la gaine souple (3).

2. Récipient selon la revendication 1,
**caractérisé en ce que**
la gaine souple (3) a un tracé pratiquement rectangulaire à l'état vide et le corps de maintien tubulaire (2) s'étend sur toute la largeur de la gaine souple (3) réalisée sous forme de tuyau non soudé en direction longitudinale.

3. Récipient selon l'une des revendications 1 ou 2,
**caractérisé en ce qu'**
à son extrémité opposée au corps de maintien tubulaire (2), la gaine souple (3) comporte un tube terminal (4) muni de plaques terminales.

4. Récipient selon l'une des revendications 1 à 3,
**caractérisé en ce que**
le corps de maintien tubulaire (2) présente des colliers de fixation (5) formés d'une part pour fixer les brides (6) et d'autre part pour assurer le blocage dans un ponton de chargement (8) ou dans un ponton de déchargement (9).

5. Récipient selon l'une des revendications 1 à 4,
**caractérisé en ce qu'**
un grand nombre d'ouvertures de remplissage et de vidage sont réparties sur la longueur du corps de maintien tubulaire (2) et un raccord (35) qui s'ouvre vers l'extrémité est prévu à chacune des zones terminales.

6. Récipient selon l'une des revendications 1 à 5,
**caractérisé en ce qu'**
un corps de flottage est prévu sur le corps de maintien tubulaire (2).

7. Procédé pour remplir et pour vider un récipient selon l'une des revendications 1 à 6,
**caractérisé en ce que**
pour le remplissage le corps de maintien tubulaire (2) est relié à un ponton de chargement (8) équipé d'un récipient collecteur (21) pour l'eau douce et pour transférer l'eau douce le récipient collecteur (21) est relié au corps de maintien tubulaire (2).

8. Procédé selon la revendication 7,
**caractérisé en ce que**
le corps de maintien tubulaire (2) est relié au ponton de chargement (8) par des conduites de chargement (19) basculantes afin de compenser la profondeur d'immersion variable du corps de maintien (2).

9. Procédé selon l'une des revendications 7 à 8,
**caractérisé en ce que**
pendant qu'on remplit le récipient le ponton de chargement (8) est maintenu de façon à pouvoir basculer autour d'une tour de chargement (13) et pendant qu'on remplit le récipient le ponton de chargement (8) est maintenu à distance d'une tour de chargement (13), de préférence par un pieu d'accostage (15).

10. Procédé selon l'une des revendications 7 à 9,
**caractérisé en ce que**
pendant qu'on remplit le récipient l'eau douce est conduite dans le ponton de chargement (8) par l'intermédiaire d'une tour de chargement (13), l'eau douce étant transférée de la tour de chargement (13) dans le ponton de chargement (8) de préférence en la faisant tomber librement.

11. Procédé selon l'une des revendications 7 à 10,
**caractérisé en ce que**
pour vider le récipient le corps de maintien tubulaire (2) est relié à un ponton de déchargement (9) équipé d'un récipient collecteur (27) pour l'eau douce et pour transférer l'eau douce le récipient collecteur (27) est relié au corps de maintien tubulaire (2).

12. Procédé selon l'une des revendications 7 à 11,
**caractérisé en ce que**
pour exécuter l'opération de déchargement le récipient est enroulé par un catamaran enrouleur.

13. Procédé selon l'une des revendications 7 à 12,
**caractérisé en ce que**
le corps de maintien tubulaire (2) est relié au ponton de déchargement (9) par des conduites de déchargement (28) basculantes afin de compenser la profondeur d'immersion variable du corps de maintien (2).

14. Procédé selon l'une des revendications 7 à 13,
**caractérisé en ce que**
pendant qu'on vide le récipient le ponton de déchargement (9) est maintenu de façon à pouvoir basculer autour d'une tour de déchargement (22) et pendant qu'on vide le récipient le ponton de déchargement (9) est maintenu à distance d'une tour de déchargement (22), de préférence par un pieu d'accostage (24).

15. Procédé selon l'une des revendications 7 à 14,
**caractérisé en ce que**
pendant qu'on vide le récipient l'eau douce est conduite depuis un ponton de déchargement (9) dans une tour de déchargement (22), l'eau douce étant transférée du ponton de déchargement (9) dans la tour de déchargement (22) de préférence en la faisant tomber librement.
